# EUROPÄISCHE PATENTSCHRIFT

(11) **EP 1 020 230 B1**
(45) Veröffentlichungstag und Bekanntmachung des Hinweises auf die Patenterteilung: **29.12.2004**
(21) Anmeldenummer: 00100535.4
(22) Anmeldetag: 12.01.2000
(51) Int. Cl.: B05B 1/18, B05B 1/34

(54) **Brausekopf**
Shower head
Pommeau de douche

(30) Priorität: 16.01.1999 DE 19901554
(43) Veröffentlichungstag der Anmeldung: 19.07.2000
(73) Patentinhaber: Hansgrohe AG, 77761 Schiltach (DE)
(72) Erfinder: Finkbeiner, Werner, 77761 Schiltach (DE); Schorn, Franz, 77761 Schiltach (DE)
(74) Vertreter: Patentanwälte Ruff, Wilhelm, Beier, Dauster & Partner

(56) Entgegenhaltungen:
- EP-A- 0 429 068

## Beschreibung

Brauseköpfe enthalten Wasserführungen, die das aus dem Brauseschlauch kommende Wasser zu den Strahlöffnungen führen, die in der Strahlscheibe angeordnet sind. Durch die Vielzahl von unterschiedlichen Strahlarten mit belüfteten Strahlen, Massagestrahlen und dgl. und durch die Umschalteinrichtungen werden die Wasserführungen in den Brauseköpfen immer komplizierter. Dies führt dazu, dass das aus den Strahlenaustrittsöffnungen austretende Wasser stark verwirbelt ist. Dies führt wiederum dazu, dass sich kein optisch ansprechendes Strahlbild bildet.

Es ist bei einem Brausekopf bekannt, ein Bodenteil mit Wasserdurchtrittsöffnungen vorzusehen, der aus einem elastischen Material besteht (DE-A1 4406966). Um das Entfernen von Kalkablagerungen zu erleichtern, greift ein Vorsprung durch die Strahlaustrittsöffnung hindurch, der von der Aussenseite her angefasst und verformt werden kann.

Es ist bereits ein Brausekopf mit einer Strahlscheibe und einer Vielzahl von Strahlaustrittsöffnungen bekannt, bei dem in den Strahlaustrittsöffnungen ein die Strahlaustrittsöffnung in mehrere Teile unterteilender Einsatz in Form von flachen Platten angeordnet ist (EP-A1-429068). Mit dieser Anordnung soll aber ein stark verwirbelter und/oder belüfteter Strahl erzeugt werden.

Der Erfindung liegt die Aufgabe zugrunde, einen Brausekopf zu schaffen, bei dem die aus den Strahlaustrittsöffnungen austretenden Wasserstrahlen ein optisch ansprechendes Strahlbild aufweisen und die dazu nötigen Strahlglättungsmittel einfach montierbar sind.

Zur Lösung dieser Aufgabe schlägt die Erfindung einen Brausekopf mit den Merkmalen des Anspruchs 1 vor. Weiterbildungen der Erfindung sind Gegenstand der abhängigen Ansprüche, deren Wortlaut ebenso wie der Wortlaut der Zusammenfassung durch Bezugnahme zum Inhalt der Beschreibung gemacht wird.

Durch die Unterteilung des Querschnitts der Strahlaustrittsöffnung wird es möglich, dass sich der Strahl beim Durchqueren der Strahlaustrittsöffnung wieder beruhigt. Vorher entstandene Verwirbelungen können dadurch mindestens teilweise wieder beseitigt werden. Durch die Erfindung kann ein optisch ansprechender und weniger spritzender Brausestrahl erreicht werden.

Die Unterteilung des Querschnitts kann beispielsweise dadurch geschehen, dass das Strahlglättungsmittel mindestens eine Trennwand aufweist, die sich in Strömungsrichtung über eine gewisse Strecke erstreckt. Es können auch mehrere Trennwände vorgesehen sein. Die mehreren Trennwände können beispielsweise parallel zueinander oder als Kreuz angeordnet werden.

Insbesondere schlägt die Erfindung aber vor, dass bei der Anordnung mehrerer Trennwände diese sternförmig angeordnet werden, so dass die einzelnen Strahlteile etwa gleich großen Querschnitt aufweisen.

Erfindungsgemäß kann vorgesehen sein, dass das Strahlglättungsmittel in der Strahlaustrittsöffnung selbst angeordnet wird. Es ist aber ebenfalls möglich und wird von der Erfindung vorgeschlagen, dass das Strahlglättungsmittel in Strömungsrichtung vor der jeweiligen Strahlaustrittsöffnung angeordnet ist. Dies hat den Vorteil, dass der Ausstrittsquerschnitt der Strahlaustrittsöffnung nicht verkleinert wird, so dass die Gefahr des Verkalkens nicht vergrößert wird.

Erfindungsgemäß kann vorgesehen sein, dass das Strahlglättungsmittel sich über mindestens die Länge der die Strahlaustrittsöffnung bildenden Bohrung erstreckt. Je länger das Strahlglättungsmittel in Strömungsrichtung gesehen ist, desto stärker ist die Beruhigung des Strahles.

Es kann erfindungsgemäß auch vorgesehen sein, dass das Strahlglättungsmittel länger als die Strahlaustrittsöffnung ist, insbesondere dann, wenn das Strahlglättungsmittel schon vor der Öffnung beginnt.

Es kann aber insbesondere auch vorgesehen sein, dass das Strahlglättungsmittel an einem getrennten Bauteil ausgebildet ist, das in dem Brausekopf so angeordnet werden kann, dass das strahlglättungsmittel die Strahlaustrittsöffnung beeinflusst.

Insbesondere kann vorgesehen sein, dass das Strahlglättungsmittel in einem zu der Strahlaustrittsöffnung führenden Kanal angeordnet wird.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine teilweise geschnittene Ansicht eines Brausekopfs;
- Fig. 2: eine teilweise geschnittene Seitenansicht eines Einsatzteils mit einem Strahlglättungsmittel;
- Fig. 3: die Aufsicht auf das Einsatzteil der Fig. 2 von oben;
- Fig. 4: in vergrößertem Maßstab die Aufsicht auf eine Strahlaustrittsöffnung;
- Fig. 5: in vergrößertem Maßstab die Anordnung eines Strahlglättungsmittels an dem Bauteil der Fig. 2.

Fig. 1 zeigt eine Ansicht eines Brausekopfs mit einer gewölbten Strahlscheibe 1. Der Brausekopf enthält ein Gehäuse 2 sowie einen in der Figur nicht dargestellten Handgriff, falls es sich um eine Handbrause handelt. Die Erfindung ist aber nicht auf Handbrausen beschränkt, sondern betrifft in gleicher Weise auch Kopfbrausen, Seitenbrausen und dergleichen. In dem Brausekopf sind unterschiedliche Wasserführungen vorhanden, die zu den Strahlenaustrittsöffnungen 3 führen. Im dargestellten Beispiel sind die Strahlenaustrittsöffnungen 3 in einem aus Elastomer bestehenden Bauteil 4 angeordnet.

Zwischen einem Teil 5 des Brausekopfs und dem die Strahlenaustrittsöffnungen 3 enthaltenden Bauteil 4 ist ein Einsatzteil 6 gehaltert, das ringförmig ausgebildet ist, da auch die Strahlaustrittsöffnungen 3 längs eines Ringes angeordnet sind. Das Einsatzteil 6 enthält an seiner nach außengerichteten in Fig. 1 unteren Seite Trennwände 7, die in Richtung des ausströmenden Wassers verlaufen. Die Trennwände 7 sind an dem Einsatzteil 6 angeformt, wobei das Einsatzteil 6 in Strömungsrichtung gesehen vor den Trennwänden Durchbrechungen 8 aufweist. Vor den Strahlaustrittsöffnungen 3 ist in dem Bauteil 4 eine Art Kanal gebildet, in dem die Trennwände 7 zu liegen kommen. Das Wasser strömt zunächst durch die Durchbrechungen 8 des Einsatzteils 6 und dann durch die Strahlaustrittsöffnung 3. In dem Bereich zwischen den Durchbrechungen 8 und der Strahlaustrittsöffnung 3 strömt das Wasser in drei parallelen Kanälen, deren Querschnitt etwa dem Sektor eines Kreises entspricht. Beim Austritt aus den Strahlaustrittsöffnungen 3 entsteht dadurch ein geglätteter ruhiger Strahl.

Fig. 2 zeigt eine Seitenansicht des bereits erwähnten Bauteils 6. Das Bauteil 6 ist als ringförmige flache Scheibe mit überall gleicher Dicke ausgebildet und mit Gruppen von Durchbrechungen 8 versehen. An der den Strahlenaustrittsöffnungen 3 zugewandten Seite 9 sind die Trennwände 7 angeordnet. Die Trennwände können auch schon in den Durchbrechungen 8 selbst angeordnet sein. Jeweils drei Trennwände 7 sind in Form eines Sterns mit einer kreisrunden Nabe 10 ausgebildet.

Fig. 3 zeigt die Aufsicht auf das Einsatzteil 6 aus der Richtung, in der das Wasser zu den Strahlenaustrittsöffnungen 3 strömt. Die Gruppen von Durchbrechungen 8 sind so angeordnet, wie dies den Gruppen von Strahlenaustrittöffnungen 3 der Strahlscheibe 1 entspricht. Zum Erleichtern des Einlegens enthält der Außenrand 11 des Bauteils 6 einige Kerben 12, die das Einsatzteil 6 beim Einsetzen mit Hilfe von Vorsprüngen in dem Brausekopf führen.

Fig. 5 zeigt zum Erleichtern des Verständnisses in perspektivischer Ansicht die Anordnung der Trennwände 7 an der Unterseite 9 des Einsatzteils 6. Die drei Trennwände erstrecken sich von der zentralen Nabe 10 nach außen und sind in ihrer radialen Erstreckung etwas größer als der Abstand zwischen der Nabe 10 und dem Rand 13 der Durchbrechung 8. Die Trennwände 7 sind einstückig an dem Einsatzteil 6 angespritzt. Es ist auch möglich, dass sie sich in axialer Richtung bis in die Durchbrechung 18 hinein erstrecken, so dass sie zusätzlich oder alternativ auch an dem Rand der Durchbrechung 8 angespitzt sind.

Das Strahlglättungsmittel, das bei der dargestellten Ausführungsform die Trennwände (7) aufweist, ist so ausgebildet, dass die Wasserführungen von starren Seitenwänden begrenzt sind. Die Trennwände sind also aus starrem Kunststoff hergestellt und weisen eine glatte Oberfläche auf. Sie sollen durch das strömende Wasser nicht verformt werden.

## Patentansprüche

1. Brausekopf, mit
1.1 einer Strahlscheibe (1),
1.2 einer Vielzahl von Strahlenaustrittsöffnungen (3), sowie mit
1.3 einem Strahlglättungsmittel, das
1.3.1 den Querschnitt mindestens einer Strahlaustrittsöffnung (3) unterteilt, **dadurch gekennzeichnet, daß**
1.4 das Strahlglättungsmittel für alle Strahlaustrittsöffnungen (3) an einem einzelnen getrennten Einsatzteil (6) angeformt ist.

2. Brausekopf nach Anspruch 1, bei dem das Strahlglättungsmittel mindestens eine sich in Strömungsrichtung erstreckende Trennwand (7) aufweist.

3. Brausekopf nach Anspruch 2, bei dem drei sternförmig angeordnete Trennwände (7) vorgesehen sind.

4. Brausekopf nach einem der vorhergehenden Ansprüche, bei dem das Strahlglättungsmittel in der Strahlaustrittsöffnung (3) angeordnet ist.

5. Brausekopf nach einem der vorhergehenden Ansprüche, bei dem das Strahlglättungsmittel vor der Strahlaustrittsöffnung (3) angeordnet ist.

6. Brausekopf nach einem der vorhergehenden Ansprüche, bei dem das Strahlglättungsmittel sich über mindestens die Länge der die Strahlenaustrittsöffnung (3) bildenden Bohrung erstreckt.

7. Brausekopf nach einem der vorhergehenden Ansprüche, bei dem das Strahlglättungsmittel länger als die Strahlaustrittsöffnung (3) ist.

8. Brausekopf nach einem der vorhergehenden Ansprüche, bei dem das Strahlglättungsmittel an der Strahlscheibe (1) angebracht, insbesondere angeformt ist.

9. Brausekopf nach einem der vorhergehenden Ansprüche, bei dem das Strahlglättungsmittel in einem zu der Strahlaustrittsöffnung (3) führenden Kanal angeordnet ist.

## Claims

1. Showerhead with
1.1 a jet disk (1)
1.2 a plurality of jet exits (3), and with
1.3 a jet smoothing means that
1.3.1 divides the cross-section of at least one jet exit (3), **characterized in that**
1.4 the jet smoothing means are molded onto a single separate insert (6) for all jet exits (3).

2. Showerhead according to claim 1, in which the jet smoothing means has at least one divider (7) extending in the direction of flow.

3. Showerhead according to claim 2, in which three star-shaped dividers (7) are provided.

4. Showerhead according to one of the prior claims, in which the jet smoothing means are located in the jet exit (3).

5. Showerhead according to one of the prior claims, in which the jet smoothing means are located before the jet exit (3).

6. Showerhead according to one of the prior claims, in which the jet smoothing means extends at least the length of the hole forming the jet exit (3).

7. Showerhead according to one of the prior claims, in which the jet smoothing means are longer than the jet exit (3).

8. Showerhead according to one of the prior claims, in which the jet smoothing means are disposed and especially molded on the jet disk (1).

9. Shower head according to one of the prior claims, in which the jet smoothing means are located in a channel leading to the jet exit (3).

## Revendications

1. Pomme de douche, avec
1.1. un disque à jet (1),
1.2. une pluralité d'orifices de sortie de jets (3), ainsi qu'avec
1.3. un moyen de régularisation du jet, qui
1.3.1. subdivise la section transversale d'au moins un orifice de sortie de jets (3), **caractérisée en ce que**
1.4. le moyen de régularisation du jet est formé sur un insert (6) individuel séparé pour tous les orifices de sortie de jets (3).

2. Pomme de douche selon la revendication 1, pour laquelle le moyen de régularisation du jet présente au moins une paroi de séparation (7) s'étendant dans le sens du flux.

3. Pomme de douche selon la revendication 2, pour laquelle sont prévues trois parois de séparation (7) disposées en étoile.

4. Pomme de douche selon l'une quelconque des revendications précédentes, pour laquelle le moyen de régularisation du jet est disposé dans l'orifice de sortie de jets (3).

5. Pomme de douche selon l'une quelconque des revendications précédentes, pour laquelle le moyen de régularisation du jet est disposé avant l'orifice de sortie de jets (3).

6. Pomme de douche selon l'une quelconque des revendications précédentes, pour laquelle le moyen de régularisation du jet s'étend sur au moins la longueur du trou formant l'orifice de sortie de jets (3).

7. Pomme de douche selon l'une quelconque des revendications précédentes, pour laquelle le moyen de régularisation du jet est plus long que l'orifice de sortie de jets (3).

8. Pomme de douche selon la revendication 7, pour laquelle le moyen de régularisation du jet est placé sur le disque à jet (1), et est en particulier formé dessus.

9. Pomme de douche selon l'une quelconque des revendications précédentes, pour laquelle le moyen de régularisation du jet est disposé dans un canal menant à l'orifice de sortie de jets (3).
